# EUROPÄISCHE PATENTSCHRIFT

(11) **EP 2 556 304 B1**
(45) Veröffentlichungstag und Bekanntmachung des Hinweises auf die Patenterteilung: **05.02.2020**
(21) Anmeldenummer: 11709912.7
(22) Anmeldetag: 15.03.2011
(51) Int. Cl.: F24C 15/10

(54) **TOPFTRÄGER UND GASKOCHSTELLE**
POT/PAN SUPPORT AND GAS COOKING POINT
SUPPORT POUR RÉCIPIENT ET CUISINIÈRE À GAZ

(30) Priorität: 08.04.2010 DE 102010003700
(43) Veröffentlichungstag der Anmeldung: 13.02.2013
(73) Patentinhaber: BSH Hausgeräte GmbH, 81739 München (DE)
(72) Erfinder: THIELEN, Heiko, 82152 Planegg (DE)
(86) Internationale Anmeldenummer: PCT/EP2011/053870
(87) Internationale Veröffentlichungsnummer: WO 2011/124447

(56) Entgegenhaltungen:
- EP-A1- 1 673 579
- WO-A2-2008/068585
- WO-A2-2008/068585

## Beschreibung

Die vorliegende Erfindung betrifft einen Topfträger für einen Gasbrenner sowie eine Gaskochstelle. Topfträger sind um einen Gasbrenner angeordnet, um eine Auflagefläche für Gargutbehälter zu schaffen.

Bekannte Topfträger sind in der Regel als umlaufender Rahmen mit nach innen ragenden Fingern ausgeführt, wobei die Finger die Auflagefläche schaffen. Gaskochstellen oder Gaskochfelder sind häufig als Teil eines Standherdes ausgeführt oder aber auch als eine in eine Küchenarbeitsplatte integrierte Kochmulde. In letzterem Fall bildet eine Deckplatte aus emailliertem Stahl, Edelstahl oder auch Glaskeramik oder Hartglas die sichtbare Oberfläche des Gaskochfeldes. Die Bedienknebel oder -knöpfe sind dann senkrecht auf der Deckplatte angeordnet. Damit beim Betätigen der Bedienelemente bei eingeschaltetem Zustand eines der Gasbrenner die Hitze an der Position des Bedienelementes nicht zu groß wird, müssen ausreichende Abstände zwischen Brenner und Bedienknebel vorgesehen werden. In der Vergangenheit sind daher kreisbogenförmige Hitzeschutzwände vorgeschlagen worden, wie z.B. in der DE 103 46 962 A1 bzw. EP 1 673 579 A1, welche jedoch die Herstellung der Topfträger durch aufwändige Geometrien erschweren.

Die WO 2008/068585 A2 beschreibt einen Topfträger für einen Gasbrenner. Der Topfträger umfasst mehrere Rahmenleisten, die eine Standfläche des Topfträgers ausbilden. Der Topfträger umfasst ferner Finger, deren Oberseiten eine Auflagefläche für einen Gargutbehälter bilden.

Vor diesem Hintergrund ist es eine Aufgabe der vorliegenden Erfindung, einen verbesserten Topfträger für eine Gaskochstelle bereitzustellen.

Demgemäß wird ein Topfträger für einen Gasbrenner vorgeschlagen, welcher mehrere flache gerade Rahmenleisten und mehrere von den Rahmenleisten nach innen ragende Finger umfasst, deren Oberseiten eine Auflagefläche für einen Gargutbehälter bilden. Dabei ist mindestens eine der flachen geraden Rahmenleisten vertikal gegenüber den übrigen Rahmenleisten angeordnet, wodurch die mindestens eine vertikale Rahmenleiste einen Hitzeschutz des Topfträgers ausbildet. Die übrigen Rahmenleisten sind dabei horizontal angeordnet, wobei die horizontal angeordneten Rahmenleisten eine Standfläche des Topfträgers in oder auf einer Kochmulde ausbilden, wobei die mindestens eine vertikale Rahmenleiste derart angeordnet ist, dass zwischen der Standfläche des Topfträgers und einer Unterkante der mindestens einen vertikalen Rahmenleiste ein Abstand zur Sekundärluftzufuhr vorliegt, und wobei die mindestens eine vertikale Rahmenleiste durch Abbiegen in eine vertikale Orientierung von einem flachen mehreckigen Rahmen aus flachen horizontalen Rahmenleisten gebildet ist.

Unter flachen geraden Rahmenleisten wird im Folgenden verstanden, dass beispielsweise in der Art eines Bandes die Leiste im Querschnitt eine Breite und eine Höhe aufweist. Dabei ist die Breite gegenüber der Höhe größer, vorzugsweise mindestens doppelt so groß. Der Begriff "gerade Rahmenleiste" wird derart verstanden, dass keine Biegungen oder Rundungen längs einer jeweiligen Rahmenleiste vorliegen. Durch die Ausführung aus mehreren flachen geraden Rahmenleisten lassen sich mehreckige, beispielsweise um den jeweiligen Gasbrenner umlaufende Topfträgerrahmen realisieren, die einfach herstellbar sind.

Die eine oder mehreren vertikal angeordneten Rahmenleisten schirmen dabei den in dem Rahmen vorliegenden Gasbrenner ab. Dadurch wird eine direkte Strahlung der Brennerflamme in Richtung über die vertikale Rahmenleiste hinaus unterbrochen. Ein Hitzeschutzschild ist demnach in den Topfträger integriert. Dadurch kann weiteres Material für separate Hitzeschilder, die mit Halterungen angebracht werden müssten, eingespart werden.

Die horizontal angeordneten Rahmenleisten bilden eine Standfläche des Topfträgers in oder auf einer Kochmulde. Die flachen und horizontalen Rahmenleisten gewährleisten dann einen stabilen Sitz des Topfträgers.

Die mindestens eine vertikale Rahmenleiste ist derart angeordnet, dass zwischen der Standfläche des Topfträgers und einer Unterkante der mindestens einen vertikalen Rahmenleiste ein Abstand zur Sekundärluftzufuhr vorliegt. Beispielsweise bei einer viereckigen Ausführung des Topfträgers bildet eine U-förmige Anordnung der horizontalen Rahmenleisten die Standfläche des Topfträgers, wobei die vertikale, das U abschließende Rahmenleiste einen Spalt oder eine Öffnung zur Sekundärluftzufuhr an den Gasbrenner gewährleistet.

Vorzugsweise ist der Topfträger materialeinstückig ausgebildet. In der Regel wird Metall, wie Edelstahl, verwendet. Auch andere Materialien sind denkbar. Man kann z.B. den Topfträger aus Aluminium mit einer hitzebeständigen Kunststoffbeschichtung fertigen.

Die mindestens eine vertikale Rahmenleiste ist durch Abbiegen in eine vertikale Orientierung von einem flachen oder eckigen Rahmen aus flachen horizontalen Rahmenleisten gebildet. Durch Biegen, beispielsweise an den Ecken oder Ansatzpunkten der vertikal vorgesehenen Rahmenleiste mit den übrigen Rahmenleisten, lässt sich ein besonders guter ästhetischer Gesamteindruck erzielen. Außerdem ist die Herstellung vereinfacht, da nicht Verfahrensschritte wie Schweißen oder Steck- oder Schraubverbindungen notwendig sind.

Der Topfträger ist darüber hinaus mit mehreren, von den Rahmenleisten nach innen ragenden Fingern ausgestattet. Dabei bilden die Oberseiten der Finger eine Auflagefläche für einen Gargutbehälter.

In einer Variante des Topfträgers ist die Oberkante der mindestens einen vertikalen Rahmenleiste über die Auflagefläche hinausragend. Durch die Breite und/oder den Grad des Hochbiegens der vertikalen Rahmenleiste lässt sich das Maß des Hitzeschutzes einstellen.

Es ist ferner möglich, dass mehrere vertikal angeordnete, aneinander grenzende Rahmenleisten vorgesehen sind, welche eine jeweilige Ecke eines Topfträgerrahmens bilden.

Vorzugsweise umfasst der Topfträger ausschließlich flache und gerade Rahmenleisten. Somit sollen keine abgerundeten oder gebogenen Rahmenleisten vorgesehen werden, um die Herstellung des Topfträgers möglichst einfach zu gestalten. Die geraden und flachen Rahmenleisten lassen sich materialeinstückig aus einer Metallplatte fertigen oder auch einzeln zusammensetzen und miteinander verbinden. Die Verbindung kann über Schweißen, Kleben, Stecken oder andere Mittel erfolgen.

Ferner wird eine Gaskochstelle mit mindestens einem Gasbrenner und einem Topfträger, wie hier zuvor beschrieben wurde, vorgeschlagen.

Vorzugsweise umfasst die Gaskochstelle darüber hinaus ein Bedienelement für den Gasbrenner. Dabei sind der Gasbrenner, der Topfträger und das Bedienelement auf einer Kochfläche oder in einer Kochmulde angeordnet. Der Topfträger ist dabei derart angeordnet, dass die vertikale Rahmenleiste als Hitzeschutz zwischen dem Gasbrenner und dem Bedienelement liegt.

Durch diese vorgeschlagene Anordnung auf oder in einer Kochfläche wird erreicht, dass beim Bedienen oder Betätigen des Bedienelementes, wie einem Knebel, einem Drehregler oder Ähnlichem der Gasbrenner nie direkt auf das Bedienelement strahlt.

Beispielsweise sind der Gasbrenner und der Topfträger derart angeordnet, dass die vertikale Rahmenleiste näher an dem Gasbrenner ist als die übrigen Rahmenleisten. Insofern ist es möglich, durch die vertikale Rahmenleiste eine insgesamt kompaktere und weniger Platz benötigende Gaskochstelle oder -mulde zu schaffen.

In einer Ausführungsform der Gaskochstelle ist dieselbe als Kochfläche oder Kochmulde mit mehreren Gasbrennern, Topfträgern und Bedienelementen ausgebildet. Ferner bilden die vertikalen Rahmenleisten der verschiedenen Topfträger einen Hitzeschutzschild um ein Bedienfeld mit Bedienelementen für die Kochfläche oder Kochmulde. Die Topfträger lassen sich somit modular zu einem um das Bedienfeld oder die Bedienelemente umlaufenden Hitzeschutzschild einsetzen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
- Figur 1:: schematische Darstellungen einer ersten Ausführungsform eines Topfträgers;
- Figur 2:: eine weitere Ausführungsform eines Topfträgers in perspektivischer Ansicht;
- Figur 3:: eine Ausführungsform einer Gaskochstelle mit mehreren Gasbrennern in der Art einer Kochmulde;
- Figur 4:: schematische Darstellungen von weiteren Ausführungsformen einer Gaskochstelle in der Draufsicht; und
- Figur 5:: eine schematische Darstellung noch einer weiteren Ausführungsform eines Topfträgers in der Draufsicht;

In den Figuren sind gleiche oder funktionsgleiche Elemente mit denselben Bezugszeichen versehen, sofern nichts anderes angegeben ist.

Die Fig. 1 zeigt eine erste Ausführungsform eines Topfträgers in der Draufsicht einer Querschnittsansicht und perspektivisch.

In der Fig. 1A erkennt man in der Draufsicht einen Topfträger 1, der in der Art eines Topfträgerrahmens um einen Gasbrenner 2 angeordnet werden kann. Der Topfträger 1 umfasst vier flache Rahmenleisten 1A, 1B, 1C, 1D. Die drei Rahmenleisten 1B, 1C, 1D sind dabei horizontal vorgesehen und bilden einen U-förmigen Rahmenteil. Die vierte Rahmenleiste 1A ist senkrecht gegenüber den horizontalen Rahmenleisten 1B, 1C, 1D angeordnet. Dadurch bildet die senkrechte oder vertikale Rahmenleiste 1A einen Hitzeschutz aus. Die Fig. 1A zeigt ferner ein Bedienelement 3 in der Art eines Drehknopfes oder Knebels. Durch die vertikal gestellte Rahmenleiste 1A wird die von dem Brenner 2 abgestrahlte Infrarotstrahlung von dem Bedienknebel 3 abgeschirmt.

Fig. 1B zeigt einen Querschnitt des Topfträgers 1. Die horizontalen Rahmenleisten 1B, 1C, 1D bilden eine Standfläche SF des Topfträgers 1. Die vertikal abstehende Rahmenleiste 1A wird durch Umbiegen erzeugt. In der Fig. 1B ist eine Ausgangsposition 1A' der als vertikal vorzusehenden Rahmenleiste gepunktet angedeutet. Durch Biegen entlang dem Pfeil B wird die Rahmenleiste 1A vertikal aufgerichtet und kann z.B. mit ihrer dann vorliegenden Oberkante 4 zusammen mit hier nicht dargestellten Auflagefingern eine Auflagefläche AF für einen Gargutbehälter, wie einen Topf oder eine Pfanne, realisieren.

Die Fig. 1C zeigt den Topfträger für einen Gasbrenner in perspektivischer Ansicht. Dabei umfasst der Topfträger, wie bereits hinsichtlich der Fig. 1A und 1B angedeutet ist, einen U-förmigen Rahmenabschnitt aus den flachen horizontalen Rahmenleisten 1B, 1C, 1D und die vertikal vorgesehene Rahmenleiste 1A, welche den U-förmigen Rahmenteil abschließt. Vorzugsweise schließen die Rahmenleisten 1A, 1B und 1C einen rechten Winkel ein. Dieser ist in der Fig. 1C durch die gepunkteten Linien V und H für vertikale und horizontale Orientierungen angedeutet.

Die Fig. 2 zeigt ein zweites Ausführungsbeispiel für einen Topfträger in perspektivischer Darstellung. Wiederum umfasst der Topfträger 1 flache und gerade Rahmenleisten 1A, 1B, 1C, 1D. Die Rahmenleisten bilden in der Draufsicht einen rechteckigen Topfträgerrahmen aus. Nach innen des Topfträgerrahmens sind Finger oder nach innen gerichtete Rippen 6A, 6B, 6C, 6D vorgesehen, die mit ihrer Oberkante eine Auflagefläche AF für einen Gargutbehälter bilden. Eine der Rahmenleisten 1A ist vertikal angeordnet und von den Rahmenleisten 1B und 1D im Bereich der Ecke abgebogen.

Die vertikale Rahmenleiste 1A hat eine Oberkante 4 und eine Unterkante 5. Wie bereits hinsichtlich des Ausführungsbeispiels der Fig. 1 erläutert wurde, kann der Topfträger 1 in eine Kochmulde oder auf eine Kochfläche gesetzt werden. Dabei bilden die flachen horizontalen Rahmenleisten 1B, 1C, 1D eine Standfläche SF. Dies ist in der Fig. 2 durch die gepunktete Linie SF angedeutet. In dem Ausführungsbeispiel für einen Topfträger 1 ist zwischen der Unterkante 5 und der Standfläche SF ein Abstand HA vorgesehen. Dadurch wird ermöglicht, dass Sekundärluft SL, wie durch den Pfeil angedeutet, in Richtung nach innen strömen kann. Somit erfüllt die vertikale Rahmenleiste 1A eine doppelte Funktion. Einerseits ist in den Topfträger 1 ein Hitzeschutz integriert, und andererseits wird ermöglicht, dass ausreichend Sekundärluft SF an den Brenner gelangt, um eine zuverlässige Verbrennung zu gewährleisten.

Durch die Form und Ausgestaltung des Topfträgers 1 mit seinen vertikalen und horizontalen Rahmenleisten wird gegenüber den Maßnahmen zum Hitzeschutz nach dem Stand der Technik Material eingespart. Prinzipiell ist es auch möglich, durch den Hitzeschutz den Finger 6A der vertikalen Leiste 1A kürzer auszuführen als die übrigen, nach innen ragenden Finger 6B, 6C, 6D. Der Abstand oder die Höhe HA, also die Öffnung für die Sekundärluft SL, kann an die Gegebenheiten des jeweiligen Gasherdes oder der Kochmulde eingestellt werden. Der Topfträger hat außerdem den Vorteil, dass ein separater Hitzeschutz nicht verloren gehen kann. Da Topfträger und Hitzeschutz einteilig ausgeführt sind, lässt sich derselbe leicht reinigen. Außerdem erfüllt der vorgeschlagene Topfträger auch besonders hohe ästhetische Ansprüche.

Die Fig. 3 zeigt in perspektivischer Darstellung eine Ausführungsform einer Kochmulde bzw. Gaskochstelle 10. Fig. 3 zeigt schematisch eine Kochfläche 9, die beispielsweise als flache Mulde aus Edelstahl oder Hartglas oder Glaskeramik ausgeführt werden kann. Auf der Kochfläche sind drei Gasbrenner 2, 8 und 16 vorgesehen. Jeder Gasbrenner 2, 8 und 16 ist mit einem Topfträger 1, 11, 17 versehen. Dabei ist der mittlere Topfträger 11 konventionell ausgeführt. Zwischen dem in der Orientierung der Fig. 3 linken Brenner 2 und rechten Brenner 16 sind Bedienknebel 13, 14, 15 ebenfalls senkrecht auf der Kochfläche oder -mulde 9 vorgesehen. Damit insbesondere die Strahlung der äußeren bzw. dem linken und dem rechten Brenner 2, 16 nicht zu stark die Bedienknebel 13, 15 erreicht, sind vertikale Hitzeschutzrahmenleisten 1A, 17A vorgesehen. Die beiden Topfträger 1, 17 entsprechen im Wesentlichen der Darstellung der Fig. 2. Man erkennt in der Fig. 3, dass der Abstand D1 zwischen dem Bedienknebel 14 und dem zugehörigen Brenner 8 bei fehlendem Hitzeschutz größer sein muss als beispielsweise der Abstand D2 zwischen dem Bedienknebel 15 und dem Brenner 16, denn zwischen dem Bedienknebel 15 und dem Brenner 16 liegt die vertikal angeordnete Rahmenleiste 1A als Hitzeschutz vor. Durch den wie in der Fig. 2 angedeuteten Abstand zwischen Auflagefläche und Unterkante der vertikalen Rahmenleiste 1A kann die Sekundärluft SL, wie mit den Pfeilen SL dargestellt, zum Brenner 2, 16 gelangen. Insbesondere bei besonders leistungsstarken Brennern sollte ein Hitzeschutz 17A, 1A vorgesehen sein, damit beim händischen Betätigen der Bedienknebel 13, 14, 15 keine Verletzungsgefahr besteht.

Die Fig. 4 zeigt weitere Varianten von Kochmulden in der Draufsicht. In der Fig. 4A ist eine Geometrie ähnlich der in Fig. 3 gezeigten für eine Kochmulde oder -Fläche 10 dargestellt. Auf der Kochfläche 10 sind drei Brenner 2, 8, 16 vorgesehen, die mit jeweils umlaufenden Topfträgern ausgestattet sind. Ferner ist ein Bedienbereich 21 mit Bedienelementen oder Knebeln 13, 14, 15 vorgesehen. Der Bedienbereich 21 ist durch die vertikalen Rahmenleisten 17A, 18A, 1A umschlossen, so dass ein Hitzeschutz vor den Brennern 2, 8, 16 besteht. In der Fig. 4 sind die vertikalen Rahmenleisten durch doppelte Linien angedeutet. Die Fig. 4B zeigt eine abgewandelte Geometrie, wobei der um den mittleren Brenner 8 vorgesehene Tropfträger rechteckig ausgestaltet ist und die beiden übrigen links und rechts vorliegenden Brenner 2, 16 mit fünfeckigen Topfträgern. Eine Seite des fünfeckigen Topfträgerrahmens ist jeweils vertikal z.B. abgebogen angeordnet. Dies sind in der Fig. 4B die flachen vertikalen Rahmenleisten 1A und 17A. Wiederum ist der Bedienbereich 21 mit den Bedienknebeln 13, 14, 15 durch die vertikalen Hitzschilder 1A, 17A, 18A vor der Strahlung der Brenner 2, 8, 16 geschützt.

Die Fig. 5 zeigt schließlich noch eine alternative Ausgestaltung eines Topfträgers 20. Der Topfträger 20 ist in der Draufsicht dargestellt und umfasst sechs gerade flache Rahmenleisten 1A, 1B, 1C, 1D, 1E, 1F. Es wird somit eine sechseckige Topfträgerrahmenform ausgebildet. Dabei sind zwei benachbarte Rahmenleisten 1A, 1F vertikal ausgeführt und bilden eine der Ecken 19 aus. Die übrigen Rahmenleisten 1B, 1C, 1D, 1E sind horizontal angeordnet. Selbstverständlich lassen sich weitere alternative Geometrien und Querschnitte für die Topfträger realisieren. Dabei werden die Gegebenheiten der jeweiligen Kochmulde oder ästhetische Aspekte berücksichtigt.

### BEZUGSZEICHEN:

- 1: Topfträger
- 1A, 1B, 1C, 1D, 1E, 1F: Rahmenleiste
- 2: Gasbrenner
- 3: Bedienelemente
- 4: Oberkante
- 5: Unterkante
- 6A, 6B, 6C, 6D: Finger
- 7: gebogene Ecke
- 8: Brenner
- 9: Kochfläche oder -mulde
- 10: Gaskochstelle
- 11: Topfträger
- 13, 14, 15: Bedienknebel
- 16: Gasbrenner
- 17: Topfträger
- 17A, 17B, 17C, 17D: Rahmenleisten
- 18A: Rahmenleiste
- 19: Ecke
- 20: Topfträger
- 21: Bedienbereich
- AF: Auflagefläche
- SF: Standfläche
- V: Vertikale
- H: Horizontale
- SL: Sekundärluft
- D1, D2: Abstände
- HA: Höhe

## Patentansprüche

1. Topfträger (1) für einen Gasbrenner (2) mit mehreren flachen geraden Rahmenleisten (1A, 1B, 1C, 1D) und mehreren von den Rahmenleisten (1A, 1B, 1C, 1D) nach innen ragenden Fingern (6A, 6B, 6C, 6D), deren Oberseiten eine Auflagefläche (AF) für einen Gargutbehälter bilden, wobei mindestens eine der flachen geraden Rahmenleisten (1A) vertikal gegenüber den übrigen Rahmenleisten (1B, 1C, 1D), welche horizontal angeordnet sind, angeordnet ist, wodurch die mindestens eine vertikale Rahmenleiste (1A) einen Hitzeschutz des Topfträgers (1) ausbildet und wobei die mindestens eine vertikale Rahmenleiste (1A) durch Abbiegen in eine vertikale Orientierung von einem flachen mehreckigen Rahmen aus flachen horizontalen Rahmenleisten (1A, 1 B, 1 C, 1 D) gebildet ist, wobei die horizontal angeordneten Rahmenleisten (1B, 1C, 1D) eine Standfläche (SF) des Topfträgers (1) in oder auf einer Kochmulde (9) ausbilden, wobei die mindestens eine vertikale Rahmenleiste (1A) derart angeordnet ist, dass zwischen der Standfläche (SF) des Topfträgers (1) und einer Unterkante (5) der mindestens einen vertikalen Rahmenleiste (1A) ein Abstand (A) zur Sekundärluftzufuhr (SL) vorliegt.

2. Topfträger (1) nach Anspruch 1, **dadurch gekennzeichnet, dass** der Topfträger (1) materialeinstückig ausgebildet ist.

3. Topfträger (1) nach Anspruch 1 oder 2, **dadurch gekennzeichnet, dass** eine Oberkante (4) der mindestens einen vertikalen Rahmenleiste (1A) über die Auflagefläche (AF) hinausragt.

4. Topfträger (20) nach einem der Ansprüche 1 - 3, **dadurch gekennzeichnet, dass** mehrere vertikal angeordnete aneinandergrenzende Rahmenleisten (1A, 1F) vorgesehen sind, welche eine Ecke (19) eines Topfträgerrahmens bilden.

5. Topfträger (1) nach einem der Ansprüche 1 - 4, **dadurch gekennzeichnet, dass** die Rahmenleisten (1A, 1B, 1C, 1D) einen rechteckigen Topfträgerrahmen bilden.

6. Topfträger (1) nach einem der Ansprüche 1 - 5, **dadurch gekennzeichnet, dass** der Topfträger (1) ausschließlich flache und gerade Rahmenleisten (1A, 1B, 1C, 1D) umfasst.

7. Gaskochstelle (10) mit mindestens einem Gasbrenner (2) und einem Topfträger (1) nach einem der Ansprüche 1 - 6.

8. Gaskochstelle (10) nach Anspruch 7, ferner mit einem Bedienelement (3) für den Gasbrenner (2), wobei der Gasbrenner (2), der Topfträger (1) und das Bedienelement (3) auf einer Kochfläche (9) oder in einer Kochmulde (9) angeordnet sind und der Topfträger (1) derart angeordnet ist, dass die vertikale Rahmenleiste (1A) als Hitzeschutz zwischen dem Gasbrenner (2) und dem Bedienelement (3) liegt.

9. Gaskochstelle (10) nach Anspruch 7 oder 8, **dadurch gekennzeichnet, dass** der Gasbrenner (2) und der Topfträger (1) derart angeordnet sind, dass die vertikale Rahmenleiste (1A) näher an dem Gasbrenner (2) ist als die übrigen Rahmenleisten (1B, 1C, 1D).

10. Gaskochstelle (10) nach einem der Ansprüche 7 - 9, **dadurch gekennzeichnet, dass** die Gaskochstelle (10) als Kochfläche oder Kochmulde mit mehreren Gasbrennern (2, 8, 16), Topfträgern (1, 17, 18) und Bedienelementen (13, 14, 15) ausgebildet ist, wobei die vertikalen Rahmenleisten (1A, 17A, 18A) der verschiedenen Topfträger (1, 17, 18) einen Hitzeschutzschild um ein Bedienfeld (21) mit Bedienelementen (13, 14, 15) der Kochfläche oder Kochmulde bilden.

## Claims

1. Pot/pan support (1) for a gas burner (2) having a plurality of flat rectilinear frame strips (1A, 1B, 1C, 1D) and a plurality of fingers (6A, 6B, 6C, 6D) which project inwards from the frame strips (1A, 1B, 1C, 1D) and the tops of which form a placement surface (AF) for a food container, wherein at least one of the flat rectilinear frame strips (1A) is arranged vertically opposite the remaining frame strips (1B, 1C, 1D), which are arranged horizontally, as a result of which the at least one vertical frame strip (1A) provides heat protection for the pot/pan support (1) and wherein the at least one vertical frame strip (1A) is formed by bending into a vertical orientation from a flat polygonal frame composed of flat horizontal frame strips (1A, 1B, 1C, 1D), wherein the horizontally arranged frame strips (1B, 1C, 1D) form a standing surface (SF) for the pot/pan support (1) in or on a cooktop (9), wherein the at least one vertical frame strip (1A) is arranged such that there is a gap (A) for the secondary air supply (SL) between the standing surface (SF) of the pot/pan support (1) and a lower edge (5) of the at least one vertical frame strip (1A).

2. Pot/pan support (1) according to claim 1, **characterised in that** the pot/pan support (1) is formed as an integral material piece.

3. Pot/pan support (1) according to claim 1 or 2, **characterised in that** an upper edge (4) of the at least one vertical frame strip (1A) projects beyond the placement surface (AF).

4. Pot/pan support (20) according to one of claims 1-3, **characterised in that** a plurality of vertically arranged adjacent frame strips (1A, 1F) are provided, which form a corner (19) of a pot/pan support frame.

5. Pot/pan support (1) according to one of claims 1-4, **characterised in that** the frame strips (1A, 1B, 1C, 1D) form a rectangular pot/pan support frame.

6. Pot/pan support (1) according to one of claims 1-5, **characterised in that** the pot/pan support (1) exclusively comprises flat and rectilinear frame strips (1A, 1B, 1C, 1D).

7. Gas cooking point (10) having at least one gas burner (2) and a pot/pan support (1) according to one of claims 1-6.

8. Gas cooking point (10) according to claim 7, further having a control element (3) for the gas burner (2), wherein the gas burner (2), the pot/pan support (1) and the control element (3) are arranged on a cooking surface (9) or in a cooktop (9) and the pot/pan support (1) is arranged such that the vertical frame strip (1A) lies as heat protection between the gas burner (2) and the control element (3).

9. Gas cooking point (10) according to claim 7 or 8, **characterised in that** the gas burner (2) and the pot/pan support (1) are arranged such that the vertical frame strip (1A) is closer to the gas burner (2) than are the remaining frame strips (1B, 1C, 1D).

10. Gas cooking point (10) according to one of claims 7-9, **characterised in that** the gas cooking point (10) is embodied as a cooking surface or cooktop with a plurality of gas burners (2, 8, 16), pot/pan supports (1, 17, 18) and control elements (13, 14, 15), wherein the vertical frame strips (1A, 17A, 18A) of the various pot/pan supports (1, 17, 18) form a heat shield around a control panel (21) containing control elements (13, 14, 15) of the cooking surface or cooktop.

## Revendications

1. Support pour récipient (1) destiné à un brûleur à gaz (2), comprenant plusieurs barrettes de cadre (1A, 1B, 1C, 1D) plates et droites et plusieurs doigts (6A, 6B, 6C, 6D) faisant saillie vers l'intérieur des barrettes de cadre (1A, 1B, 1C, 1D), dont les faces supérieures forment une surface d'appui (AF) pour un récipient de produits à cuire, dans lequel au moins une des barrettes de cadre (1A) plates et droites est disposée verticalement par rapport aux autres barrettes de cadre (1B, 1C, 1D), qui sont disposées horizontalement, au moyen de quoi la au moins une barrette de cadre (1A) verticale forme une protection contre la chaleur du support pour récipient (1) et dans lequel la au moins une barrette de cadre verticale (1A) est formée en pliant dans une orientation verticale un cadre polygonal plat constitué de barrettes de cadre (1A, 1B, 1C, 1D) horizontales plates,
dans lequel les barrettes de cadre disposées horizontalement (1B, 1C, 1D) forment une surface de pose (SF) du support pour récipient (1) dans ou sur une table de cuisson (9), et dans lequel la au moins une barrette de cadre verticale (1A) est agencée de manière à ce qu'il y ait un espacement (A) pour l'admission d'air secondaire (SL) entre la surface de pose (SF) du support pour récipient (1) et un bord inférieur (5) de la au moins une barrette de cadre verticale (1A).

2. Support pour récipient (1) selon la revendication 1, **caractérisé en ce que** le support pour récipient (1) est formé d'une seul tenant du même matériau.

3. Support pour récipient (1) selon la revendication 1 ou 2, **caractérisé en ce qu'**un bord supérieur (4) de la au moins une barrette de cadre verticale (1A) déborde au-dessus de la surface d'appui (AF).

4. Support pour récipient (1) selon l'une des revendications 1 à 3, **caractérisé en ce que** plusieurs barrettes de cadre (1A , 1F) adjacentes disposées verticalement sont prévues, lesquelles forment un coin (19) du cadre de support pour récipient.

5. Support pour récipient (1) selon l'une des revendications 1 à 4, **caractérisé en ce que** les barrettes de cadre (1A, 1B, 1C, 1D) forment un cadre rectangulaire de support pour récipient.

6. Support pour récipient (1) selon l'une des revendications 1 à 5, **caractérisé en ce que** le support pour récipient (1) comprend exclusivement des barrettes de cadre (1A, 1B, 1C, 1D) plates et droites.

7. Cuisinière à gaz (10) comprenant au moins un brûleur (2) et un support pour récipient (1) selon l'une des revendications 1 à 6.

8. Cuisinière à gaz (10) selon la revendication 7, comprenant en outre un élément de commande (3) pour le brûleur à gaz (2), dans laquelle le brûleur à gaz (2), le support pour récipient (1) et l'élément de commande (3) sont disposés sur une surface de cuisson (9) ou dans une table de cuisson (9), et le support pour récipient (1) est agencé de telle manière que la barrette de cadre verticale (1A) est située entre le brûleur à gaz (2) et l'élément de commande (3), à titre de protection contre la chaleur.

9. Cuisinière à gaz (10) selon la revendication 7 ou 8, **caractérisée en ce que** le brûleur à gaz (2) et le support pour récipient (1) sont agencés de telle manière que la barrette de cadre verticale (1A) est plus proche du brûleur à gaz (2) que les autres barrettes de cadre (1B, 1C, 1D).

10. Cuisinière à gaz (10) selon l'une des revendications 7 à 9, **caractérisée en ce que** la cuisinière à gaz (10) est conçue sous forme d'une surface de cuisson ou d'une table de cuisson comportant plusieurs brûleurs (2, 8, 16), plusieurs supports pour récipient (1, 17, 18) et plusieurs éléments de commande (13, 14, 15), dans laquelle les barrettes de cadre verticales (1A, 17A, 18A) des différents supports pour récipient (1, 17, 18) forment un bouclier de protection contre la chaleur autour d'un panneau de commande (21) doté d'éléments de commande (13, 14, 15) de la surface de cuisson ou de la table de cuisson.
